# EUROPÄISCHE PATENTSCHRIFT

(11) **EP 1 275 126 B1**
(45) Veröffentlichungstag und Bekanntmachung des Hinweises auf die Patenterteilung: **11.02.2004**
(21) Anmeldenummer: 01940153.8
(22) Anmeldetag: 12.04.2001
(51) Int. Cl.: H01H 13/14

(54) **BETÄTIGUNGSELEMENT FÜR EINEN ELEKTRISCHEN SCHALTER, INSBESONDERE FÜR EINEN KRAFTFAHRZEUG-LENKRADSCHALTER**
ACTUATING ELEMENT FOR AN ELECTRIC SWITCH, ESPECIALLY FOR A STEERING WHEEL SWITCH IN A MOTOR VEHICLE
ELEMENT D'ACTIONNEMENT D'UN COMMUTATEUR ELECTRIQUE, NOTAMMENT D'UN COMMUTATEUR DE VOLANT SUR UN VEHICULE

(30) Priorität: 20.04.2000 DE 10019842; 26.08.2000 DE 10042065
(43) Veröffentlichungstag der Anmeldung: 15.01.2003
(73) Patentinhaber: Delphi Technologies Inc., Troy, MI 48007 (US)
(72) Erfinder: LENG, Peter, 55128 Mainz (DE); JUNKER, Paul, 55411 Bingen (DE); MAHR, Hermann, 55425 Waldalgesheim (DE)
(74) Vertreter: Becker, Bernd, Dipl.-Ing.
(86) Internationale Anmeldenummer: PCT/DE2001/001479
(87) Internationale Veröffentlichungsnummer: WO 2001/082322

(56) Entgegenhaltungen:
- EP-A- 0 887 819
- US-A- 4 689 455
- PATENT ABSTRACTS OF JAPAN vol. 1995, no. 01, 28. Februar 1995 (1995-02-28) & JP 06 290680 A (FUJITSU TEN LTD), 18. Oktober 1994 (1994-10-18)

## Beschreibung

Die Erfindung bezieht sich auf ein Betätigungselement für einen elektrischen Schalter, insbesondere für einen Kraftfahrzeug-Lenkradschalter, das mindestens einen Schaltkontakt beaufschlagt und schwenkbar an einem Gehäuse des Schalters gelagert ist.

Im allgemeinen werden zur schwenkbaren Lagerung eines Betätigungelementes eines elektrischen Schalters senkrecht zur Schwenkrichtung desselben an diesem gegenüberliegende Trägerachstummel angeformt, die in entsprechende Ausnehmungen des Gehäuses eingesetzt werden. Die Trägerachstummel sind jedoch relativ bruchempfindlich, weshalb es bei einer unsachgemäßen Montage des Betätigungselementes in dem Gehäuse zu einem entsprechenden Ausschuss kommt. Sollen mehrere solcher Betätigungselemente in einem gemeinsamen Gehäuse untergebracht werden, muss eine entsprechende Anzahl von Lagerstellen in einem erheblichen fertigungstechnischen Aufwand realisiert werden.

Die direkte Anbindung eines Betätigungselementes an ein Gehäuse unter Zwischenordnung eines Filmscharniers ist insofern schwierig, als der Werkstoff für das Gehäuse andere Materialeigenschaften aufweisen muss als der Werkstoff, der für ein Filmscharnier geeignet ist. Mit der Fertigung im Zwei-Komponenten-Spritzgußverfahren ist diese Schwierigkeit nicht zu lösen, da sich hierbei die unterschiedlichen Materialien nicht mehr hinreichend homogen verbinden.

Aus der US 4 689 455 A ist ein Betätigungelement für einen elektrischen Schalter bekannt, das über ein Filmscharnier schwenkbar an einer Wandung gelagert ist. Die Wandung ist verrastend mit einem Gehäuse des Schalters verbunden und parallel zu einer Gehäusewand ausgerichtet. Das Betätigungselement sowie die Wandung sind in eine Aussparung des Gehäuses eingesetzt.

Des Weiteren offenbart die JP 06 290680 A (Patent abstracts of Japan, vol. 1995, no. 1, 28.02.1995) ein Betätigungselement für einen Schalter, das über ein Scharnier mit einer Wandung in Verbindung steht, die einer Gehäusewand zugeordnet ist. Die Gehäusewand weist keinerlei Führungen für die Wandung auf.

Ferner ist aus der EP 0887.819 A2 ein elektrischen Tastschalter mit einem Betätigungselement bekannt, das zur Beaufschlagung eines Schaltkontaktes schwenkbar an einem Gehäuse gelagert ist. Zur schwenkbaren Lagerung jedes Betätigungselementes ist ein Tastenlager vorgesehen, das aus mindestens einer gehäusefesten Lagerlasche mit Lagerzapfen und einer dazu korrespondierenden Flanschbohrung in einer Seitenwand des Betätigungselementes besteht.

Es ist Aufgabe der Erfindung, ein Betätigungselement der eingangs genannten Art zu schaffen, das bei einer geringen Anzahl von Einzelteilen mechanisch robust und darüber hinaus einfach sowie kostengünstig zu fertigen und zu montieren ist.

Erfindungsgemäß wird die Aufgabe dadurch gelöst, dass als Lager ein Filmscharnier vorgesehen ist, das das Betätigungselement mit einer mit dem Gehäuse verrasteten Wandung verbindet, die die zugeordnete Gehäusewand außenseitig überdeckt und an dieser geführt ist, und an der Unterseite des Betätigungselementes mindestens ein Rastarm angeformt ist, der einen an der dem Filmscharnier gegenüberliegenden Gehäusewand angeformten Fortsatz hintergreift.

Aufgrund dieser Maßnahmen d ist es nicht erforderlich, zusätzliche Bauteile zur schwenkbaren Lagerung des Betätigungselementes vorzusehen. Durch die Verbindung des Betätigungselementes mit der Wandung ist es möglich, diese aus einem geeigneten Kunststoff zu fertigen, an den gegenüber dem Werkstoff des Gehäuses andere mechanische Anforderungen gestellt werden können. Beispielsweise wird zur Fertigung des Gehäuses ein glasfaserverstärkter Kunststoff mit einer hohen Festigkeit eingesetzt, der bei einem Filmscharnier und der Sichtfläche des Betätigungselementes keine Anwendung finden kann. Das Betätigungselement wird mit dem Filmscharnier und der relativ gering belasteten Wandung aus einem unverstärkten Kunststoff hergestellt, der die notwendige Elastizität und eine für die Sichtflächen des Betätigungselementes erforderliche hohe Oberflächengüte sichergestellt. Eine relativ schnelle Montage ist dadurch gewährleistet, dass die Wandung mit dem Gehäuse verrastbar ist. Im Falle der parallel zu einer Gehäusewand angeordneten Wandung wird eine erhöhte Stabi lität des Gehäuses erzielt. Ferner ist nach einer entsprechenden Änderung der Spritzgußform eine Anbindung unterschiedlich geformter Betätigungselemente an ein Gehäuse möglich, so dass bei einer Design-Änderung lediglich die Betätigungselemente angepasst werden, während das Gehäuse und die darin eingesetzten Teile des Schalters erhalten bleiben. Durch die Führung der Wandung an der zugeordneten Gehäusewand ist eine Lagefixierung zwischen dem Gehäuse sowie dem Betätigungselement sichergestellt. Um ein Verschwenken des Betätigungselementes entgegen seiner Beaufschlagungsrichtung zu verhindern, ist an der Unterseite des Betätigungselementes der mindestens eine Rastarm angeformt, der einen an der dem Filmscharnier gegenüberliegenden Gehäusewand angeformten Fortsatz hintergreift.

Zweckmäßigerweise ist die Führung als Schwalbenschwanzführung ausgebildet. Die Schwalbenschwanzführung gewährleistet eine Führung in zwei Achsen und sorgt demnach für eine genaue Positionierung des Betätigungselementes zu dem Gehäuse.

Bevorzugt sind beabstandet zueinander mehrere Führungsstege der Gehäusewand und dazu korrespondierende Führungsnuten der Wandung vorgesehen, wobei sich die Führungsstege über annähernd die gesamte Höhe der Gehäusewand und die Führungsnuten über annähernd die gesamte Höhe der Wandung erstrecken. Aufgrund der relativ großen Längen der Führungen sowie deren Beabstandung zueinander ist eine Verdrehung der Wandung zu der Gehäusewand nahezu ausgeschlossen.

Nach einer vorteilhaften Weiterbildung des Erfindungsgedankens sind senkrecht zur Längsachse des Gehäuses mehrere Betätigungselemente parallel zueinander angeordnet, die über jeweils mindestens ein Filmscharnier mit der Wandung in Verbindung stehen. Hierdurch ist eine Vielzahl von Schaltfunktionen in einem Gehäuse integriert, wobei selbstverständlich jedem der Betätigungselemente ein separater Schaltkontakt zur Beaufschlagung zugeordnet ist.

Da das Filmscharnier auf der Sichtseite des Betätigungselementes optisch und haptisch als störend empfunden wird, erstreckt sich die Wandung in das Filmscharnier und eine Betätigungsfläche des Betätigungselementes geht im wesentlichen senkrecht von der Wandung und/oder dem Filmscharnier ab. Somit ist das Filmscharnier dem äußersten Randbereich des Betätigungselementes zugeordnet.

Bevorzugt ist die eine Stirnseite des Betätigungselementes bündig zu der Wandung und dem zugeordneten Filmscharnier ausgerichtet und die andere Stirnseite übergreift die der Wandung gegenüberliegende Gehäusewand bereichsweise. Sonach sind die gesamte Oberseite des Gehäuses sowie die Filmscharniere von dem oder den Betätigungselementen überdeckt.

Damit ein Abziehen der Wandung mitsamt dem Betätigungselement von dem Gehäuse wirksam verhindert wird, ist zweckmäßigerweise in der Wandung mindestens ein Klipsarm mit einer Klipsöffnung zur verrastenden Aufnahme einer an der Gehäusewand angeformten Klipsnase ausgebildet.

Nach einer weiteren Ausgestaltung sind an einem den als Mikroschalter ausgebildeten Schaltkontakt halternden Sockel des Gehäuses vorstehende Bohrungen zur Festlegung zwischen Speichen eines Lenkrades vorgesehen. Der gesamte Schalter, der beispielsweise zur Ansteuerung eines Tempomat dienen kann, ist über die Bohrungen mittels Schrauben zuverlässig an dem Lenkrad befestigt.

Um die Geometrie des Gehäuses an die Einbausituation an einem Lenkrad anzupassen, ist zweckmäßigerweise der Querschnitt des Gehäuses im wesentlichen dreieckförmig ausgebildet, wobei die längsseitigen Gehäusewände die Schenkel des Dreiecks, eine stirnseitige Gehäusewand die Basis und die andere stirnseitige Gehäusewand im wesentlichen eine bogenförmige Verbindung der längsseitigen Gehäusewände bilden.

Vorteilhafterweise sind die den Filmscharnieren gegenüberliegenden freien Stirnseiten der Betätigungselemente bogenförmig gestaltet. Somit sind auch die Betätigungselemente an die Lenkradkontur angepasst.

Die Schaltkontakte stellen relativ empfindliche Bauteile dar, die vor einer Überlastung aufgrund zu hoher Krafteinwirkung bei Beaufschlagung der Betätigungselemente geschützt werden ,müssen. Daher ist zweckmäßigerweise mindestens ein Anschlag jedem Betätigungselement auf der dem Filmscharnier gegenüberliegenden Seite zugeordnet, der bei einer Beaufschlagung auf der Stirnseite der entsprechenden Gehäusewand zur Anlage kommt.

Um die Schwenkbewegung des Betätigungselementes in eine geradlinige Bewegung zur Beaufschlagung des ihm zugeordneten Mikroschalters umzuformen, ist bevorzugt an einer der längsseitigen Gehäusewände ein jeweils einem Betätigungselement zugeordneter Stößel zur Beaufschlagung des entsprechenden Mikroschalters verschiebbar geführt.

Es versteht sich, dass die vorstehend genannten und nachstehend noch zu erläuternden Merkmale nicht nur in der jeweils angegebenen Kombination, sondern auch in anderen Kombinationen verwendbar sind, ohne den Rahmen der vorliegenden Erfindung zu verlassen.

Die Erfindung wird im folgenden anhand eines Ausführungsbeispieles unter Bezugnahme auf die zugehörigen Zeichnungen näher erläutert. Es zeigen:
- Fig.1: eine perspektivische Darstellung einer Schalteranordnung mit erfindungsgemäßen Betätigungselementen,
- Fig.2: eine perspektivische Darstellung einer Einzelheit II gemäß Fig. 1,
- Fig.3: eine weitere perspektivische Darstellung der Einzelheit II gemäß Fig. 1,
- Fig.4: eine teilweise Explosionsdarstellung der Einzelheit II gemäß Fig. 1,
- Fig.5: eine Explosionsdarstellung der Einzelheit II gemäß Fig. 1. und
- Fig.6: eine Darstellung einer Einzelheit VI gemäß Fig. 5.

Die Schalteranordnung dient zur Ansteuerung einer Geschwindigkeitskontrolleinrichtung, eines sogenannten Tempomats eines Kraftfahrzeuges und umfasst zwei elektrische Schalter 1 mit jeweils einem Gehäuse 2. Die Schalter 1 sind über Leitungen 3, die zum Anschluss an das Bordnetz in gemeinsame Steckkontakte 4 münden, miteinander verbunden. In dem einen Gehäuse 2 sind zwei Einzelschalter 5 untergebracht, von denen der eine zum Einschalten und der andere zum Ausschalten der Geschwindigkeitskontrolleinrichtung dient. Das andere Gehäuse 2 nimmt drei Einzelschalter 5 auf, wobei einer zum Rücksetzen der eingestellten Geschwindigkeit, einer zum Speichern der momentanen Geschwindigkeit und zum Erhöhen derselben und einer zum Verringern der momentanen Geschwindigkeit des Kraftfahrzeuges mittels der Geschwindigkeitskontrolleinrichtung vorgesehen ist. Die Schalter 1 werden unmittelbar an einem nichtdargestellten Lenkrad zwischen den Speichen desselben befestigt, weshalb der Fahrer beim Beaufschlagen der Einzelschalter 5 seine Hände nicht von dem Lenkrad entfernen muss.

Jeder Einzelschalter 5 umfasst ein schwenkbar gelagertes Betätigungselement 6, das über beabstandete Filmscharniere 7 mit einer Wandung 8 verbunden ist, wobei die Wandung 8 auch die weiteren dem Schalter 1 zugeordneten Betätigungselemente 6 über jeweils separate sowie zueinander beabstandete Filmscharniere 7 lagert. Hierbei erstreckt sich die Wandung 8 in die Filmscharniere 7 und eine mit Symbolen 9 sowie taktil wahrnehmbaren Erhebungen 10 versehene Betätigungsfläche 11 des Betätigungselementes 6 verläuft im wesentlichen senkrecht zur Wandung 8. Um sowohl die Wandung 8 als auch die Filmscharniere 7 derart zu verdecken, dass sie im eingebauten Zustand der Schalter 1 nicht wahrgenommen werden, ist die eine Stirnseite 12 des Betätigungselementes 6 bündig zur Wandung 8 ausgerichtet und überdeckt somit die Wandung 8 und die Filmscharniere 7 mit der Betätigungsfläche 11. Die der Wandung 8 gegenüberliegende Stirnseite 13 des Betätigungselementes 6 übergreift bereichsweise die entsprechende Gehäusewand 14. Da die parallel zueinander angeordneten Betätigungselemente 6 in ihrer Gesamtbreite die gesamte Oberseite des Gehäuses 2 überspannen, ist das Gehäuse in der Draufsicht auf den Schalter optisch nahezu nicht wahrnehmbar.

Die Wandung 8 verläuft parallel zu einer längsseitigen Gehäusewand 15 und ist an dieser mittels zueinander beabstandeter Schwalbenschwanzführungen 16 geführt. Hierbei sind Führungsstege 17 an der Gehäusewand 15 angeformt und dazu korrespondierende Führungsnuten 18 in die Wandung 8 eingelassen, wobei sich die Führungsstege 17 über annähernd die gesamte Höhe der Gehäusewand 15 und die Führungsnuten über annähernd die gesamte Höhe der Wandung 8 erstrecken. Um die Wandung 8 mitsamt den zugeordneten Betätigungselementen 8 wirksam an dem Gehäuse 2 festzulegen, ist in der Wandung 8 ein Klipsarm 19 mit einer Klipsöffnung 20 ausgebildet, in die eine korrespondierende Klipsnase 21 der Gehäusewand 15 eingreift.

Zur harmonischen Integration des Schalters 1 in das Lenkrad, ist die Querschnittsfläche des Gehäuses 2 im wesentlichen dreieckförmig ausgebildet, wobei die längsseitigen Gehäusewände 14, 15 die Schenkel des Dreiecks, eine stirnseitige Gehäusewand 22 die Basis und die andere stirnseitige Gehäusewand 23 im wesentlichen ein bogenförmige Verbindung zwischen den längsseitigen Gehäusewänden 14, 15 bilden. Die Befestigung des Schalters 1 erfolgt über vorstehende Bohrungen 24, die an dem einen eingeklipsten Sockel 25 aufnehmenden Gehäuse 2 ausgebildet sind. In die Bohrungen 24 sind metallische Gewindebuchsen 26 eingesetzt.

Der Sockel 25 trägt eine Leiterplatte 27 mit als Mikroschaltern 28 ausgebildeten Schaltkontakten 29, wobei jedem Einzelschalter 5 ein separater Mikroschalter 28 zugeordnet ist. Zur Betätigung des Mikroschalters 28 ist ein Stößel 30 vorgesehen. Der Stößel 30 weist eine den Mikroschalter 28 teilweise umgreifende Aufnahme 31 auf, die mit einer senkrecht dazu verlaufenden Führungsfläche 32 verbunden ist. Die Führungsfläche 32 ist in einer im wesentlichen T-förmigen Nut 33 verschiebbar geführt, wobei die Nut 33 gleichzeitig zur Aufnahme einer Druckfeder 34 dient, die sich zwischen der Unterseite 35 der Führungsfläche 32 und dem Grund der Nut 33 abstützt. An beiden Seiten der Nut 33 sind Fortsätze 35 an der Gehäusewand 14 angeformt, die von korrespondierenden Rastarmen 36 hintergriffen werden. Die Rastarme 36 sind an der Unterseite des Betätigungselementes 6 angeformt.

Beim Beaufschlagen des Betätigungselementes 6 verschwenkt dieses in dem zugeordneten Filmscharniere 7 und verschiebt den Stößel 30 entgegen der Kraft der Druckfeder 34 in der Nut 33 in Richtung des Mikroschalters 28. In einer beaufschlagten Endlage des Betätigungselementes 6 kommt ein nicht dargestellter Anschlag desselben auf dem Gehäuse zur Anlage, womit der Mikroschalter 28 vor einer mechanischen Überlastung geschützt ist, und die Aufnahme 31 des Stößels 30 betätigt den Mikroschalter 28. Nach dem Loslassen des Betätigungselementes 6 verschwenkt dasselbe aufgrund der auf den Stößel 30 wirkenden Kraft der Druckfeder 34 in eine uribeaufschlagten Endlage und die Rastarme des Betätigungselementes 6 kommen an den zugeordneten Fortsätzen 35 der Gehäusewand 14 zur Anlage.

## Patentansprüche

1. Betätigungselement für einen elektrischen Schalter, insbesondere für einen Kraftfahrzeug-Lenkradschalter, das mindestens einen Schaltkontakt (29) beaufschlagen kann und schwenkbar an einem Gehäuse (2) des Schalters lagerbar ist, **dadurch gekennzeichnet, dass** als Lager ein Filmscharnier (7) vorgesehen ist, das das Betätigungselement (6) mit einer mit dem Gehäuse (2) verrastbaren sowie wenn eingerastet parallel zu einer Gehäusewand (15) verlaufenden Wandung (8) verbindet, die dann die zugeordnete Gehäusewand (15) außenseitig überdeckt und an dieser geführt ist, und an der Unterseite des Betätigungselementes (6) mindestens ein Rastarm (36) angeformt ist, der einen an der dem Filmscharnier (7) gegenüberliegenden Gehäusewand (14) angeformten Fortsatz (35) hintergreift.

2. Betätigungselement nach Anspruch 1, **dadurch gekennzeichnet, dass** die Führung als Schwalbenschwanzführung (16) ausgebildet ist.

3. Betätigungselement nach den Ansprüchen 1 oder 2, **dadurch gekennzeichnet, dass** beabstandet zueinander mehrere Führungsstege (17) der Gehäusewand (15) und dazu korrespondierende Führungsnuten (18) der Wandung (8) vorgesehen sind, wobei sich die Führungsstege (17) über annähernd die gesamte Höhe der Gehäusewand (15) und die Führungsnuten (18) über annähernd die gesamte Höhe der Wandung (8) erstrecken.

4. Betätigungselement nach einem der Ansprüche 1 bis 3, **dadurch gekennzeichnet, dass** senkrecht zur Längsachse des Gehäuses (2) mehrere Betätigungselemente (6) parallel zueinander angeordnet sind, die über jeweils mindestens ein Filmscharnier (7) mit der Wandung (8) in Verbindung stehen.

5. Betätigungselement nach einem der Ansprüche 1 bis 4, **dadurch gekennzeichnet, dass** sich die Wandung (8) in das Filmscharnier (7) erstreckt und eine Betätigungsfläche (11) des Betätigungselementes (6) im wesentlichen senkrecht von der Wandung (8) und/oder dem Filmscharnier (7) abgeht.

6. Betätigungselement nach Anspruch 5, **dadurch gekennzeichnet, dass** die eine Stirnseite (12) des Betätigungselementes (6) bündig zu der Wandung (8) und dem zugeordneten Filmscharnier (7) ausgerichtet ist und die andere Stirnseite (13) die der Wandung (8) gegenüberliegende Gehäusewand (14) bereichsweise übergreift.

7. Betätigungselement nach einem der Ansprüche 1 bis 6, **dadurch gekennzeichnet, dass** in der Wandung (8) mindestens einen Klipsarm (19) mit einer Klipsöffnung (20) zur verrastenden Aufnahme einer an der Gehäusewand (15) angeformten Klipsnase (21) ausgebildet ist.

8. Betätigungselement nach einem der Ansprüche 1 bis 7, **dadurch gekennzeichnet, dass** an einem den als Mikroschalter (28) ausgebildeten Schaltkontakt (29) halternden Sockel (25) des Gehäuses (2) vorstehende Bohrungen (24) zur Festlegung zwischen Speichen eines Lenkrades vorgesehen sind.

9. Betätigungselement nach einem der Ansprüche 1 bis 8, **dadurch gekennzeichnet, dass** der Querschnitt des Gehäuses (2) im wesentlichen dreieckförmig ausgebildet ist, wobei die längsseitigen Gehäusewände (14, 15) die Schenkel des Dreiecks, eine stirnseitige Gehäusewand (22) die Basis und die andere stirnseitige Gehäusewand (23) im wesentlichen eine bogenförmige Verbindung der längsseitigen Gehäusewände (14, 15) bilden.

10. Betätigungselement nach Ansprüche 9, **dadurch gekennzeichnet, dass** die den Filmscharnieren (7) gegenüberliegenden freien Stirnseiten (13) der Betätigungselemente (6) bogenförmig gestaltet sind.

11. Betätigungselement nach einem der Ansprüche 1 bis 10, **dadurch gekennzeichnet, dass** mindestens ein Anschlag jedem Betätigungselement (6) auf der dem Filmscharnier (7) gegenüberliegenden Seite zugeordnet ist, der bei einer Beaufschlagung auf der Stirnseite der entsprechenden Gehäusewand (14) zur Anlage kommt.

12. Betätigungselement nach einem der Ansprüche 1 bis 11, **dadurch gekennzeichnet, dass** an einer der längsseitigen Gehäusewände (14, 15) ein jeweils einem Betätigungselement (6) zugeordneter Stößel (30) zur Beaufschlagung des entsprechenden Mikroschalters (28) verschiebbar geführt ist.

## Claims

1. Actuating member for an electric switch, more especially a steering wheel switch in a motor vehicle, which actuating member can act upon at least one switching contact (29) and is pivotably mountable on a housing (2) of the switch, **characterised in that** a film hinge (7) is provided as bearing, which film hinge (7) connects the actuating member (6) to a wall (8), which is lockable to the housing (2) and when locked extends parallel relative to a housing wall (15), which wall (8) then covers the associated housing wall (15) on the outside and is guided on this wall (15), and on the underside of the actuating member (6) at least one locking arm (36) is integrally formed, which locking arm (36) engages behind an extension (35) integrally formed on the housing wall (14) situated opposite the film hinge (7).

2. Actuating member according to claim 1, **characterised in that** the guiding means is configured as dovetail guiding means (16).

3. Actuating member according to claims 1 or 2, **characterised in that** a plurality of guiding webs (17) of the housing wall (15) and guiding grooves corresponding thereto (18) in the wall (8) are provided at a spacing from each other, the guiding webs (17) extending over approximately the entire height of the housing wall (15) and the guiding grooves (18) extending over approximately the entire height of the wall (8).

4. Actuating member according to one of claims 1 to 3, **characterised in that** a plurality of actuating members are disposed parallel to one another at right angles relative to the longitudinal axis of the housing (2) and are connected to the wall (8) by means of at least one film hinge (7) in each case.

5. Actuating member according to one of claims 1 to 4, **characterised in that** the wall (8) extends into the film hinge (7) and an actuating face (11) of the actuating member (6) extends substantially away from the wall (8) and/or the film hinge (7).

6. Actuating member according to claim 5, **characterised in that** the one face (12) of the actuating member (6) is orientated flush with the wall (8) and the associated film hinge (7) and the other face (13) engages over the housing wall (14) situated opposite the wall (8) in a regional manner.

7. Actuating member according to one of claims 1 to 6, **characterised in that** in the wall (8) at least one snap-type arm (19) is configured with a snap-type opening (20) for the locking accommodation of a snap-type nose (21) integrally formed on the housing wall (15).

8. Actuating member according to one of claims 1 to 7, **characterised in that** on a base (25) of the housing (2) holding the switching contact (29), which is configured as micro switch (28), protruding bores (24) are provided for securement between spokes of a steering wheel.

9. Actuating member according to one of claims 1 to 8, **characterised in that** the cross-section of the housing (2) is configured so as to be substantially triangular, the side walls (14, 15) of the housing forming the sides of the triangle, an end housing wall (22) forming the base and the other end housing wall (23) forming substantially a curved connection between the side walls of the housing (14, 15).

10. Actuating member according to claim 9, **characterised in that** the free end faces (13) of the actuating member (6) situated opposite the film hinges (7) are curved.

11. Actuating member according to one of claims 1 to 10, **characterised in that** at least one stop member is associated with each actuating member (6) on the side situated opposite the film hinge (7), which stop member abuts the end face of the corresponding housing wall (14) when acted upon.

12. Actuating member according to one of claims 1 to 11, **characterised in that** on one of the side walls (14, 15) of the housing a plunger (30), which is associated respectively with one actuating member (6), is guided displaceably for acting upon the corresponding micro-switch (28).

## Revendications

1. Élément d'actionnement pour un commutateur électrique, en particulier pour un commutateur de volant de direction de véhicule, qui peut solliciter au moins un contact de commutation (29) et peut être monté à pivotement sur un boîtier (2) du commutateur, **caractérisé en ce que** comme moyen de montage est prévue une charnière-film (7), laquelle relie l'élément d'actionnement (6) à une paroi (8) qui est encliquetable avec le boîtier (2) et, à l'état encliqueté, s'étend parallèlement à une cloison de boîtier (15) et qui recouvre alors extérieurement la cloison de boîtier associée (15) et est guidée contre celle-ci, et **en ce que** sur la sous-face de l'élément d'actionnement (6) est surmoulé au moins un bras d'encliquetage (36) qui s'engage derrière un prolongement (35) surmoulé sur la cloison de boîtier (14) située à l'opposé de la charnière-film (7).

2. Élément d'actionnement selon la revendication 1, **caractérisé en ce que** le guidage est conformé en guidage à queue-d'aronde (16)

3. Élément d'actionnement selon les revendications 1 ou 2, **caractérisé en ce que** plusieurs barrettes de guidage distantes les unes des autres (17) de la cloison de boîtier (15) et des rainures de guidage correspondantes (18) de la paroi (8) sont prévues, les barrettes de guidage (17) s'étendant sur approximativement toute la hauteur de la cloison de boîtier (15) et les rainures de guidage (18) s'étendant sur approximativement toute la hauteur de la paroi (8).

4. Élément d'actionnement selon une des revendications 1 à 3, **caractérisé en ce que** plusieurs éléments d'actionnement (6) qui sont chacun reliés à la paroi (8) par l'intermédiaire d'au moins une charnière-film (7) sont disposés parallèlement les uns aux autres perpendiculairement à l'axe longitudinal du boîtier (2).

5. Élément d'actionnement selon une des revendications 1 à 4, **caractérisé en ce que** la paroi (8) s'étend dans la charnière-film (7) et une surface d'actionnement (11) de l'élément d'actionnement (6) part sensiblement perpendiculairement de la paroi (8) et/ou de la charnière-film (7).

6. Élément d'actionnement selon la revendication 5, **caractérisé en ce que** l'un des côtés frontaux (12) de l'élément d'actionnement (6) se trouve de niveau avec la paroi (8) et la charnière-film associée (7), et l'autre côté frontal (13) recouvre par endroits la cloison de boîtier (14) située à l'opposé de la paroi (8).

7. Élément d'actionnement selon une des revendications 1 à 6, **caractérisé en ce que** dans la paroi (8) est ménagé au moins un bras de clipsage (19) avec une ouverture de clipsage (20) pour recevoir par encliquetage un talon de clipsage (21) surmoulé sur la cloison de boîtier (15).

8. Élément d'actionnement selon une des revendications 1 à 7, **caractérisé en ce que** des trous saillants (24) sont prévus sur un socle (25) du boîtier (2) maintenant le contact de commutation (29) conformé en commutateur miniature (28) pour la fixation entre les rayons d'un volant de direction.

9. Élément d'actionnement selon une des revendications 1 à 8, **caractérisé en ce que** la section transversale du boîtier (2) est de forme sensiblement triangulaire, les cloisons de boîtier longitudinales (14, 15) formant les côtés du triangle, une cloison de boîtier frontale (22) formant la base et l'autre cloison de boîtier frontale (23) formant sensiblement une liaison arquée des cloisons de boîtier longitudinales (14, 15).

10. Élément d'actionnement selon la revendication 9, **caractérisé en ce que** les côtés frontaux libres (13), situés à l'opposé des charnières-films (7), des éléments d'actionnement (6) sont conformés de manière arquée.

11. Élément d'actionnement selon une des revendications 1 à 10, **caractérisé en ce qu'**à chaque élément d'actionnement (6) est associée, sur le côté situé à l'opposé de la charnière-film (7), au moins une butée qui, en cas de sollicitation, vient au contact du côté frontal de la cloison de boîtier correspondante (14).

12. Élément d'actionnement selon une des revendications 1 à 11, **caractérisé en ce qu'**un poussoir (30) associé à chaque élément d'actionnement (6) est guidé à coulissement sur une des cloisons de boîtier longitudinales (14, 15) pour solliciter le commutateur miniature correspondant (28).
